# EUROPÄISCHE PATENTSCHRIFT

(11) **EP 0 518 298 B1**
(45) Veröffentlichungstag und Bekanntmachung des Hinweises auf die Patenterteilung: **02.11.1995**
(21) Anmeldenummer: 92109767.1
(22) Anmeldetag: 10.06.1992
(51) Int. Cl.: E02F 3/18, E02F 3/26, E02D 17/13

(54) **Schlitzwandfräse und Fräsverfahren**
Milling device for slits and milling method
Fraise pour voiles et procédé de fraisage

(30) Priorität: 11.06.1991 DE 4119212
(43) Veröffentlichungstag der Anmeldung: 16.12.1992
(73) Patentinhaber: Bauer Spezialtiefbau GmbH, 86522 Schrobenhausen (DE)
(72) Erfinder: Arzberger, Maximilian, W-8894 Igenhausen (DE); Seitle, Ignaz, W-8859 Karlshuld (DE)
(74) Vertreter: Weber, Otto Ernst, Dipl.-Phys.

(56) Entgegenhaltungen:
- WO-A-90/07098
- FR-A- 2 573 475
- FR-A- 2 573 475
- FR-A- 2 578 876
- PATENT ABSTRACTS OF JAPAN vol. 010, no. 025 (M-450)31. Januar 1986 & JP A 60 181 420

## Beschreibung

Die Erfindung betrifft eine Schlitzwandfräse gemäß dem Oberbegriff des Anspruchs 1 und ein Verfahren zum Fräsen einer Schlitzwand gemäß dem Oberbegriff des Anspruchs 10.

In herkömmlichen Schlitzwandfräsen wird ein Fräsrahmen mit Fräsrädern an einer Tragevorrichtung auf den Boden herabgelassen. Durch die Drehbewegung der Fräsräder wird der Boden unterhalb des Fräsrahmens abgetragen und eine Schlitzwand entsteht, indem dieser Vorgang in horizontal beabstandeten Positionen wiederholt wird. Die Fräsrichtung des Fräsrahmens wird durch dessen Eigengewicht vertikal nach unten vorgegeben. Hierdurch können mit der bekannten Schlitzwandfräse nur vertikale Schlitzwände hergestellt werden. Die Fräsrichtung weist fernerhin von der Vertikalen ab, wenn die Verteilung der Gesteinsschichten im Boden nicht homogen ist. Wenn der Fräsrahmen einseitig auf dichtere Gesteinsschichten trifft, wird er in der Regel zur anderen Seite hin ausweichen.

In der FR-A 25 73 475 ist eine Schlitzwandfräse zum Abbau von Uranerz beschrieben, welche in Vortriebsstollen oberhalb eines Erzlagers eingesetzt wird und nach vertikal unten den Abbau des Erzes vornimmt. Die Schlitzwandfräse weist einen quaderförmigen Fräsrahmen und im Bereich der vertikalen Wände Führungsplatten auf, die als Steuerelemente für eine möglichst exakte Ausschachtung und einen effizienten Abbau des Erzlagers dienen sollen. Mit Hilfe eines Hebelsystems und einer Hydraulik-Zylinderanordnung ist jede Führungsplatte parallel zur vertikalen Wand nach außen zu verstellen. Eine Messung oder Kontrolle der Neigung des Fräsrahmens und der Schlitzwand wird nicht durchgeführt.

Der Erfindung liegt die **Aufgabe** zugrunde, eine Schlitzwandfräse und ein Verfahren zum Fräsen einer Schlitzwand anzugeben, welche eine kontrollierbare und steuerbare Herstellung von Schlitzwänden mit einer exakt vorgegebenen Richtung ermöglichen.

Die Aufgabe wird erfindungsgemäß bei einer Schlitzwandfräse der gattungsgemäßen Art durch die kennzeichnenden Merkmale des Anspruchs 1 und bei einem Verfahren zum Fräsen einer Schlitzwand durch die kennzeichnenden Merkmale des Anspruchs 10 gelöst. Vorteilhafte Weiterbildungen sind Gegenstand der Unteransprüche.

Erfindungsgemäß weist eine Schlitzwandfräse mit einem Fräsrahmen, an dem mindestens ein Paar Fräsräder und mindestens ein Steuerelement angeordnet sind, wobei das Steuerelement zwischen einer innerhalb der Außenkontur des Fräsrahmens liegenden ersten Stellung und einer über die Außenkontur des Fräsrahmens hinausragenden zweiten Stellung betätigbar ist, mindestens einen Antrieb auf, welcher mit einem Wegaufnehmer und mit einem Druckschalter versehen ist. Da der Fräsrahmen einen Neigungsmesser aufweist, ist gemäß der Erfindung vorgesehen, die Ausgangssignale des Wegaufnehmers, des Druckschalters und des Neigungsmessers einer Steuereinrichtung zur Steuerung des Antriebs zuzuführen.

Indem am Fräsrahmen Steuerelemente angeordnet sind, die derart betätigt werden können, daß sie über die Außenkontur des Fräsrahmens hinausragen, kann der Fräsrahmen in der Schlitzwand in vorgegebenen Positionen festgeklemmt werden. Die Fräsrichtung kann hierdurch sehr genau eingestellt werden. In nicht homogenen Bodenschichten kann auf diese Weise vermieden werden, daß der Fräsrahmen seitlich von der Vertikalen abweicht, was die Herstellung exakt vertikaler Schlitzwände auch in derartigen Böden ermöglicht. Die Steuerelemente sind vorzugsweise als Steuerklappen ausgebildet, die an den vertikalen Seitenwänden des Fräsrahmens angeordnet sind. Die Steuerklappen können über ein Hydrauliksystem mit einem Hydraulikzylinder betätigt werden, der zwischen dem Fräsrahmen und der Steuerklappe angeordnet ist. Die Steuerklappen sind länglich ausgebildet und vertikal an den parallel zur Vortriebsrichtung verlaufenden Seiten des Fräsrahmens angeordnet. An den Breitseiten des Fräsrahmens ist in deren Eckbereichen jeweils eine Steuerklappe angeordnet. Durch die vertikale Ausrichtung der Steuerklappen können diese entweder am unteren Ende oder am oberen Ende gegen die Schlitzwand vorgespannt werden, wodurch auf den Fräsrahmen ein Drehmoment in vorgegebener Richtung erzeugt wird. Die Hydraulikzylinder zum Antrieb der Steuerklappen sind mit einem Wegaufnehmer und einem Druckschalter versehen, wobei der Wegaufnehmer zum einen anzeigt, wie weit die Steuerklappe von der Außenkontur des Fräsrahmens hervorsteht, was wiederum Rückschlüsse auf die Neigung des Fräsrahmens und der Schlitzwand zuläßt. Die Meßwerte werden einer Steuereinrichtung zugeführt, die wiederum die Antriebe für die Steuerklappen des Fräsrahmens regelt. In dem Fräsrahmen ist ein Neigungsmesser angeordnet, dessen Ausgangssignal zur Richtungskorrektur ausgewertet werden. Die Auswertung erfolgt wiederum in der Steuereinrichtung und dient zur Ansteuerung der Antriebe für die Steuerklappen. Richtungskorrekturen beim Fräsen der Schlitzwand können auf einfache Weise durchgeführt werden, wenn der Fräsrahmen beim Herablassen in den Schlitz durch Betätigung der Steuerelemente festgeklemmt wird. Anschließend wird mit dem am Fräsrahmen angeordneten Neigungsmesser die Neigung des Fräsrahmens gemessen. Dieser Vorgang wird in unterschiedlichen Tiefen mit mindestens 1 m Abstand wiederholt. Aus diesen Meßwerten läßt sich die Neigung des Schlitzes errechnen. Aus dem errechneten Neigungswert kann die Steuereinrichtung die Daten für die Betätigung der Steuerklappen zur Festlegung der weiteren Fräsrichtung ermitteln. Der weitere Fräsvorgang wird also mit einer veränderten Fräsrichtung durchgeführt, die dadurch erhalten wird, daß die Steuerelemente den Fräsrahmen im Schlitz in einer bestimmten Richtung festspannen.

Die Hydraulikzylinder oder Kolben zur Betätigung der Steuerklappen sind jeweils über Augen am Fräsrahmen bzw. an der Steuerklappe befestigt. Der Hydraulikzylinder ist ferner in einer Kunststoffhülse gelagert, wodurch die Hydraulik lediglich Kräfte in Achsrichtung aufnimmt und von Querkräften entlastet ist.

Die Erfindung wird nachfolgend beispielsweise in der schematischen Zeichnung beschrieben. In dieser zeigen:
- Fig.1: eine Schlitzwandfräse mit einem Fräsrahmen, der sechs Steuerklappen zur Festlegung der Fräsrichtung aufweist, und
- Fig.2: einen Schnitt II-II aus Fig.1.

Die Schlitzwandfräse 10 besteht aus einem schienengeführten Wagen 12 mit einem Ausleger 14, an dem über ein Tragseil 16 ein Fräsrahmen 18 aufgehängt ist. An dem Fräsrahmen 18 befinden sich zwei Paar Fräsräder 20, die von zwei Hydromotoren 22 angetrieben werden. Eine seitliche Steuerung des Fräsrahmens 18 in dem Schlitz 24 wird durch längliche Steuerklappen 26,28 realisiert, die an den vertikalen Breit- bzw. Schmalseiten des Fräsrahmens 18 angeordnet sind.

Die Steuerklappen 26,28 werden über zwei Hydraulikleitungen 30 und eine im Fräsrahmen angeordnete Ventilanordnung betätigt.

Fig. 2 zeigt einen teilgeschnittenen Ausschnitt des Fräsrahmens 18 aus Fig. 1. Identische Teile sind hierbei mit identischen Bezugszeichen versehen. Die Steuerklappe 26 liegt in einer ersten nicht ausgefahrenen Stellung innerhalb der Außenkontur 32 des Fräsrahmens 18. An seinem oberen und unteren Ende ist die Steuerklappe 26 mit jeweils einem Hydraulikzylinder 34,36 an dem Fräsrahmen 18 befestigt. Die Steuerklappe 26 ist über Augen 38 gelenkig mit den Hydraulikzylindern 34,36 verbunden. Hierdurch wirken auf die Hydraulikzylinder keine Biegekräfte ein, wenn lediglich das untere oder obere Ende der Steuerklappe 26 durch entsprechende Betätigung des jeweiligen Hydraulikzylinder 34,36 ausgefahren wird. Wenn beide Hydraulikzylinder 34,36 ausgefahren werden, kann die Steuerklappe 26 parallel zur Außenkontur 32 des Fräsrahmens 18 nach außen gefahren werden und so den Fräsrahmen 18 in der Schlitzwand 24 großflächig festklemmen. Die Betätigung der Hydraulikzylinder 34,36 wird über Wegaufnehmer 40 überwacht, die ein Ausgangssignal abgeben, das Auskunft darüber gibt, wie weit die Hydraulikzylinder 34,36 ausgefahren sind. In den Hydraulikzylindern 34,36 sind weiterhin nicht dargestellte Druckschalter angeordnet, die ansprechen, wenn die Steuerklappe 26 an der Schlitzwand anstößt. Anhand dieser Signale und des Signals eines im Fräsrahmen 18 angeordneten, nicht dargestellten Neigungsmessers kann die Neigung der Schlitzwand und/oder die Neigung des Fräsrahmens ermittelt werden und zur Steuerung des weiteren Vortriebs verwendet werden.

Vorzugsweise wird hierzu der Fräsrahmen 18 durch Ausfahren der Steuerklappen 26,28 im Schlitz 24 festgelegt und die Neigung gemessen. Dieser Vorgang wird in unterschiedlichen Tiefen des Schlitzes wiederholt, wobei zwischen den Meßpunkten mindestens 1 m Abstand gehalten wird. Aus den so erhaltenen Meßwerten des Neigungsmessers und/oder der Wegaufnehmer 40 wird die Neigung des Schlitzes errechnet. Die Richtungskorrektur wird entweder manuell oder automatisch durch Ausfahren der entsprechenden Steuerklappen oder der entsprechenden Steuerklappe vorgenommen. Das Ausfahren der Steuerklappe kann durch Ausfahren lediglich des oberen Endes oder nur des unteren Endes oder der gesamten Steuerklappe variiert werden . Durch eine derartige Festlegung des Fräsrahmens 18 im Schlitz 24 wird die weitere Fräsrichtung festgelegt und eine falsche Neigung der Schlitzwand kann auf diese Weise korrigiert werden.

Die Steuerklappen 26 sind für eine Verklemmung des Fräsrahmens 18 quer zur Ebene der Schlitzwand 24 vorgesehen, während die Steuerklappen 28 für eine Festlegung an einer Stirnwand, also in der Ebene der Schlitzwand, vorgesehen sind. Diese Steuerklappen 28 sind demnach in erster Linie relevant, wenn der Fräsrahmen das erste Mal in den Boden abgesenkt wird. Somit kann durch die Steuerklappen 26,28 eine Richtungskorrektur des Fräsrahmens in der gesamten horizontalen Ebene durchgeführt werden.

## Patentansprüche

1. Schlitzwandfräse mit einem Fräsrahmen (18), an dem mindestens ein Paar Fräsräder (20) und mindestens ein Steuerelement (26,28)angeordnet sind, wobei das Steuerelement (26,28) zwischen einer innerhalb der Außenkontur (32) des Fräsrahmens (18) liegenden ersten Stellung und einer über die Außenkontur (32) des Fräsrahmens (18) hinausragenden zweiten Stellung mittels mindestens eines Antriebs (34,36) betätigbar ist,
dadurch **gekennzeichnet**,
daß der Antrieb (34,36) mit einem Wegaufnehmer (40) und mit einem Druckschalter versehen ist,
daß der Fräsrahmen (18) einen Neigungsmesser aufweist und
daß die Ausgangssignale des Wegaufnehmers (40), des Druckschalters und des Neigungsmessers einer Steuereinrichtung zur Steuerung des Antriebs zugeführt sind.

2. Schlitzwandfräse nach Anspruch 1,
dadurch **gekennzeichnet**,
daß der Fräsrahmen (18) eine quaderförmige Außenkontur (32) hat und daß an jeder vertikal verlaufenden Seitenwand des Fräsrahmens (18) mindestens ein Steuerelement (26,28) angeordnet ist.

3. Schlitzwandfräse nach Anspruch 1 oder 2,
dadurch **gekennzeichnet**,
daß der Fräsrahmen (18) eine vertikale Breitseite und eine vertikale Schmalseite aufweist, und daß in den beiden Eckbereichen jeder Breitseite jeweils ein Steuerelement (26) angeordnet ist.

4. Schlitzwandfräse nach einem der Ansprüche 1 bis 3,
dadurch **gekennzeichnet**,
daß das Steuerelement (26,28) als Steuerklappe ausgebildet ist.

5. Schlitzwandfräse nach einem der vorhergehenden Ansprüche,
dadurch **gekennzeichnet**,
daß der Antrieb als Hydraulikantrieb ausgebildet ist.

6. Schlitzwandfräse nach Anspruch 4 oder 5,
dadurch **gekennzeichnet**,
daß längliche Steuerklappen (26,28) vertikal angeordnet und über mindestens zwei quer zur Längsrichtung der Steuerklappen (26,28) gerichtete Antriebe (34, 36), insbesondere Hydraulikzylinder, betätigbar sind.

7. Schlitzwandfräse nach einem der Ansprüche 4 bis 6,
dadurch **gekennzeichnet**,
daß mehrere Steuerklappen (26,28) über eine an dem Fräsrahmen (18) befindliche elektrisch gesteuerte Ventilanordung betätigbar sind.

8. Schlitzwandfräse nach Anspruch 5 oder 6,
dadurch **gekennzeichnet**,
daß der Hydraulikantrieb als Hydraulikzylinder (34,36) ausgebildet ist, der über Augen (38) am Fräsrahmen (18) oder an der Steuerklappe (26,28) gelenkig befestigt ist.

9. Schlitzwandfräse nach Anspruch 8,
dadurch **gekennzeichnet**,
daß der Hydraulikzylinder (34,36) in einer Kunststoffhülse gelagert ist.

10. Verfahren zum Fräsen einer Schlitzwand, bei dem ein Fräsrahmen (18) an einer Tragevorrichtung (14) vertikal bewegt und in verschiedenen Tiefen der Schlitzwand (24) mit Hilfe von Steuerelementen (26,28) festgelegt wird,
dadurch **gekennzeichnet**,
daß die Neigung des Fräsrahmens (18) in unterschiedlichen Tiefen der Schlitzwand (24) gemessen wird und daß die für den weiteren Fräsvorgang an dem Fräsrahmen (18) befindlichen Steuerelemente (26,28) derart betätigt werden, daß sie an bestimmten Stellen über die Außenkontur (32) des Fräsrahmens (18) hinausragen und so die weitere Fräsrichtung unter Berücksichtigung der gemessenen Neigungswerte festlegen.

11. Verfahren nach Anspruch 10,
dadurch **gekennzeichnet**,
daß der Fräsrahmen (18) in unterschiedlichen Tiefen der Schlitzwand (24) mittels der Steuerelemente (26,28) festgelegt wird.

12. Verfahren nach Anspruch 10 oder 11,
dadurch **gekennzeichnet**,
daß bei den für die Einstellung der Fräsrichtung nicht benötigten Steuerelementen (26,28) ein Spiel eingestellt wird.

13. Verfahren nach Anspruch 12,
dadurch **gekennzeichnet**,
daß ein Spiel von mindestens 10 mm eingestellt wird.

## Claims

1. Slotted wall milling cutter with a cutter frame (18) on which are arranged at least one pair of cutter wheels (20) and at least one control element (26, 28),wherein said control element (26, 28) is operable between a first position within the outer contour (32) of the cutter frame (18) and a second position projecting over the outer contour (32) of the cutter frame (18) by means of at least one drive (34, 36),
**characterized** in that
the drive (34, 36) is provided with a strain gauge (40) and a pressure switch,
that the cutter frame (18) has an inclinometer and that the output signals of the strain gauge (40), the pressure switch and/or the inclinometer are supplied to a control mechanism for controlling the drive.

2. Slotted wall milling cutter according to claim 1,
**characterized** in that
the cutter frame (18) has a parallelepipedic outer contour (32) and on each vertically directed side wall of the cutter frame (18) is provided at least one control element (26, 28).

3. Slotted wall milling cutter according to claims 1 or 2,
**characterized** in that
the cutter frame (18) has a vertical wide side and a vertical narrow side and in that in the two corner regions of each wide side is in each case provided a control element (26).

4. Slotted wall milling cutter according to one of the claims 1 to 3,
**characterized** in that
the control element (26, 28) is constructed as a control flap.

5. Slotted wall milling cutter according to one of the preceding claims,
**characterized** in that
the drive is constructed as a hydraulic drive.

6. Slotted wall milling cutter according to claims 4 or 5,
**characterized** in that
elongated control flaps (26, 28) are vertically positioned and are operable by means of at least two drives (34, 36), particularly hydraulic cylinders, directed at right angles to the longitudinal direction of the control flaps (26, 28).

7. Slotted wall milling cutter according to one of the claims 4 to 6,
**characterized** in that
several control flaps (26, 28) are operable by means of an electrically controlled valve arrangement located on the cutter frame (18).

8. Slotted wall milling cutter according to claims 5 or 6,
**characterized** in that
the hydraulic drive is constructed as a hydraulic cylinder (34, 36), which is fixed in articulated manner by means of eyelets (38) to the cutter frame (18) or to the control flap (26, 28).

9. Slotted wall milling cutter according to claim 8,
**characterized** in that
the hydraulic cylinder (34, 36) is mounted in a plastic sleeve.

10. Method for cutting a diaphragm wall, in which a cutter frame (18) is vertically moved, held on a support mechanism (14) and is fixed in different depths of the diaphragm wall (24) by means of control elements (26, 28),
**characterized** in that
the inclination of the cutter frame (18) is measured at different depths of the diaphragm wall (24) and that for the further milling process control elements (26, 28) on the cutter frame (18) are operated in such a way that they project at certain points over the outer contour (32) of the cutter frame (18) and consequently fix the further milling direction, whilst taking account of the measured inclination values.

11. Method according to claim 10,
**characterized** in that
the cutter frame (18) is fixed at different depths of the diaphragm wall (24) by means of the control elements (26, 28).

12. Method according to claims 10 or 11,
**characterized** in that
a clearance is provided for the control elements (26, 28) not required for setting the milling direction.

13. Method according to claim 12,
**characterized** in that
a clearance of at least 10 mm is set.

## Revendications

1. Fraise pour voiles comprenant un cadre (18) de fraise, sur lequel sont disposés au moins une paire de roues (20) de fraise et au moins un élément de commande (26, 28), l'élément de commande (26, 28) pouvant être actionné au moyen d'un entraînement (34, 36) entre une première position située à l'intérieur du contour extérieur (32) du cadre (18) de fraise et une deuxième position dépassant hors du contour extérieur (32) du cadre (18) de fraise, ***caractérisée en ce que*** l'entraînement (34, 36) est muni d'un capteur de déplacement (40) et d'un interrupteur à pression, ***en ce que*** le cadre (18) de fraise présente un dispositif de mesure d'inclinaison, et ***en ce que*** les signaux de sortie du capteur de déplacement (40), de l'interrupteur à pression et du dispositif de mesure d'inclinaison sont envoyés à un dispositif de commande pour commander l'entraînement.

2. Fraise pour voiles selon la Revendication 1, ***caractérisée en ce que*** le cadre (18) de fraise présente un contour extérieur (32) parallélépipédique et ***en ce que*** sur chaque paroi latérale orientée verticalement du cadre (18) de fraise est placé au moins un élément de commande (26, 28).

3. Fraise pour voiles selon la Revendication 1 ou 2, ***caractérisée en ce que*** le cadre (18) de fraise présente une face verticale large et une face verticale étroite, et ***en ce qu'***un élément de commande (26) est placé à chaque fois dans les deux zones d'angle de chaque face large.

4. Fraise pour voiles selon l'une des Revendications 1 à 3, ***caractérisée en ce que*** l'élément de commande (26, 28) est conformé en clapet de commande.

5. Fraise pour voiles selon l'une des Revendications précédentes, ***caractérisée en ce que*** l'entraînement est conformé en entraînement hydraulique.

6. Fraise pour voiles selon la Revendication 4 ou 5, ***caractérisée en ce que*** les clapets de commande (26, 28) longitudinaux sont disposés verticalement et peuvent être actionnés par l'intermédiaire d'au moins deux entraînements (34, 36), en particulier des vérins hydrauliques, orientés transversalement à la direction longitudinale des clapets de commande (26, 28).

7. Fraise pour voiles selon l'une des Revendications 4 à 6, ***caractérisée en ce que*** plusieurs clapets de commande (26, 28) peuvent être actionnés par l'intermédiaire d'un dispositif à soupapes commandé électriquement et se trouvant sur le cadre (18) de fraise.

8. Fraise pour voiles selon la Revendication 5 ou 6, ***caractérisée en ce que*** l'entraînement hydraulique est conformé en vérin hydraulique (34, 36) qui est monté de manière articulée, par l'intermédiaire d'oeilletons (38) sur le cadre (18) de fraise ou le clapet de commande (26, 28).

9. Fraise pour voiles selon la Revendication 8, ***caractérisée en ce que*** le vérin hydraulique (34, 36) est monté dans une gaine en matière synthétique.

10. Procédé de fraisage d'un voile, dans lequel un cadre (18) de fraise est déplacé verticalement sur un dispositif porteur (14) et est placé à différentes profondeurs du voile (24) à l'aide d'éléments de commande (26, 28), ***caractérisée en ce que*** l'inclinaison du cadre (18) de fraise est mesurée à différentes profondeurs du voile (24) et ***en ce que***, pour la suite de l'opération de fraisage, des éléments de commande (26, 28) situés sur le cadre (18) de fraise sont actionnés de telle manière qu'ils dépassent à certains endroits du contour extérieur (32) du cadre (18) de fraise et déterminent ainsi la direction de la suite du fraisage en tenant compte des valeurs d'inclinaison mesurées.

11. Procédé selon la Revendication 10, ***caractérisée en ce que*** le cadre (18) de fraise est placé à différentes profondeurs du voile (24) au moyen des éléments de commande (26, 28).

12. Procédé selon la Revendication 10 ou 11, ***caractérisée en ce qu'***un jeu est prévu pour les éléments de commande (26, 28) non utilisés pour la mise en place du dispositif de fraisage.

13. Procédé selon la Revendication 12, ***caractérisée en ce qu***'un jeu d'au moins 10 mm est prévu.
